# EUROPÄISCHE PATENTSCHRIFT

(11) **EP 2 248 454 B1**
(45) Veröffentlichungstag und Bekanntmachung des Hinweises auf die Patenterteilung: **30.04.2014**
(21) Anmeldenummer: 10405011.7
(22) Anmeldetag: 20.01.2010
(51) Int. Cl.: A47L 11/282, A47L 11/29, A47L 11/40

(54) **Vollautomatisches Verfahren zur Reinigung von Sporthallen sowie Einrichtung zur Durchführung des Verfahrens**
Fully automatic method for cleaning sports halls and device for carrying out the method
Procédé entièrement automatique de nettoyage de gymnases ainsi que dispositif d'exécution du procédé

(30) Priorität: 08.05.2009 EP 09405078
(43) Veröffentlichungstag der Anmeldung: 10.11.2010
(73) Patentinhaber: Infrasport AG, 4153 Reinach BL (CH)
(72) Erfinder: Hardmann, Eric, 4125 Riehen BS (CH); Schwab, Roland, 4234 Zullwil (CH)

(56) Entgegenhaltungen:
- EP-A2- 0 931 502
- WO-A1-00/78198
- DE-U1- 20 317 886
- US-A- 4 782 550
- US-A- 5 341 540

## Beschreibung

Gegenstand der Erfindung ist ein Verfahren zum Harzreinigen der Böden von Sporthallen mittels eines zum Stand der Technik gehörenden Reinigungsroboters zum vollautomatischen Nassreinigen von Hallenböden.

Der beispielsweise aus DE 20 2007 016 685U1 bekannte Reinigungsroboter besteht aus einem länglichen Fahrgestell mit zwei randseitig angeordneten Rädern und zwei Reihen von in Fahrtrichtung hintereinander angeordneten parallelen Reinigungswalzen, einem über den Walzen liegenden Reinigungswassertank und einem weiteren über den Walzen liegenden Schmutzwassertank, zwei als Antrieb für die Räder dienende Elektromotoren sowie zwischen dem Reinigungswassertank und dem Schmutzwassertank angebrachten elektronischen Modulen für den Antrieb der Räder und zur automatischen Steuerung des Reinigungsroboters.

Dieser Reinigungsroboter ist vorzüglich geeignet zur regelmäßigen automatischen Reinigung von verschmutzten Hallenböden und hat sich in der Praxis bestens bewährt. Der automatisierte Arbeitsablauf kann mehr-mals pro Tag oder Woche ausgeführt werden. Daraus resultiert eine signifikant bessere Hallenbodenhygiene für die Benutzer und die Verletzungsgefahr (rutschiger, staubiger Hallenboden) für den Sportler wird nachweislich gesenkt. Durch den Einsatz dieses Reinigungsroboters wird die Reinigung effizienter, wirtschaftlicher und komfortabler. Der neue Reinigungsroboter mit einer bevorzugten Arbeitsbreite von vorzugsweise 3 Metern wird zum Beispiel das einmalige täglich notwendige "Stossen" und das anschließende - zumindest wöchentlich - nötige Fegsaugen einer 3-fach Turnhalle mit einer Fläche von ca. 1'500 m² einmalig in weniger als 10 Minuten ohne Bedienungspersonal reinigen.

Die Anwendung dieses Reinigungsroboters ist bisher nur beschränkt auf die Säuberung des Hallenbodens bei normaler Verschmutzung. Da Hallenboden aber auch noch Harzverunreinigungen aufweisen, die durch die normalen Reinigungsverfahren nicht beseitigt werden, ist es die Aufgabe der Erfindung. ein Verfahren zum Harzreinigen von Hallenböden vorzustellen, welches der normalen Hallenreinigung unter Verwendung des bekannten Reinigungsroboters nachgeschaltet werden kann.

Zur Lösung dieser Aufgabe wird das Im Anspruch 1 angegebene Arbeitsverfahren vorgeschlagen. Eine vorteilhafte Weiterbildung der Erfindung ist im Anspruch 2 beschrieben.

### Beschreibung der Erfindung:

Der zur Verwendung beim erfindungsgemäßen Arbeitsverfahren benutzte Reinigungsroboter ist in der Zeichnung dargestellt und soll nachfolgend näher beschrieben werden. In der Zeichnung zeigen:
- Figur 1: eine perspektivische Darstellung des für die Harzreinigung vorgesehenen Reinigungsroboters.
- Figur 2: eine perspektivische Darstellung des gleichen Roboters in Unteransicht,
- Figur 3: eine längsseitige Ansicht des Roboters und
- Figur 4: eine Unteransicht des Roboters.

Der Reinigungsroboter, der die Form eines Längsschiebers hat, fährt die Sporthalle in Längsrichtung auf und ab. Der Reinigungsroboter pendelt, er putzt bei der Hin- und Retourfahrt. Die Breite (in Achsrichtung) des Reinigungsroboters wird mittels Modulen (ein Modul kann von 2 m bis 4 m betragen) an die beliebige Bodenfläche resp. Hallengröße angepasst und diese kann von 3 m bis 3000 m reichen.

Der Reinigungsroboter mit einer bevorzugten Arbeitsbreite von 3 Metern wird hier explizit in den Vordergrund gestellt. Die Länge (in Fahrtrichtung) misst 0,3 bis 0,5 m. Die Höhe des Reinigungsroboters wird durch die Größe der beiden aussenseitig angeordneten Räder 11, die in zwei Reihen in Fahrtrichtung hintereinander angeordneten parallelen Reinigungswalzen 9 und dem über den Walzen 9 längsliegenden Doppelwassertank, nämlich dem Reinigungswassertank 2 und dem Schmutzwassertank 3 bestimmt und liegt im Bereich von 0,3 bis 0,7 m. Als Antrieb für die Fahrtenbewegung, sowie für die Reinigungstechnik dienen zwei den beiden Ränder 11 zugeordnete Elektromotoren 1. Diese können Netz- (U= 230V) oder Akkubetrieben (U= 12 / 24 / 48 V) sein. Der Reinigungsroboter wischt und fegt vollautomatisch nass oder trocken ohne manuelle Bedienung. Bei der Nassreinigung wird das Reinigungswasser über nicht dargestellte Kanäle gleichmässig über den Walzen 9 verteilt und gegebenenfalls via Düsen auf den zu reinigenden Boden aufgesprüht. Das Schmutzwasser wird während der Fahrt automatisch in den längsliegenden Tank 3 aufgenommen.

Die Geschwindigkeit ist variabel und hängt mit dem Reinigungsprogramm resp. Reinigungsverfahren zusammen. Das entspricht einer Flächenleistung von z. B. ca. 350 - 400 m² pro Minute je nach Hallenbreite und neu erfundenem Reinigungsverfahren. Der Reinigungsroboter schaltet bei der Kollision mit unvorhergesehen Hindernissen sofort aus (Sicherheitstoppsschalter mittels Sensoren oder durch Fremdkontakt 8). Er kann auch ferngesteuert von außen gestoppt werden. Da der Reinigungsroboter langsam fährt, ist keine zusätzliche Bremse notwendig.

Sichtbar ist der Radschutz 4 am Fahrgestell 10 des Reinigungsroboters. Durch den modularen Aufbau und die Schnittstellen lässt er sich in allen variablen Längen bauen. Die Konstruktion in Achsrichtung ist starr. Die Konstruktion in der Ebene ist flexibel, um den Anpressdruck des Moduls mit der Reinigungswalze 9 z.B. mit Faserpelz (mit Schnellverschluss montiert, z.B. Klettverschluss) oder rotierenden Bürstenwalzen, resp. Padwalzen (Spindelmäherprinzip) besser zu steuern, weil es verschiedene Sporthallenböden gibt (siehe OIN 18032, Teil 2). Der Anpressdruck kann eingestellt werden. Die Navigation 7 des Reinigungsroboters geschieht berührungslos (ohne Führungselemente) über Ultraschall oder Lasertechnik und eigens dazu entwickelter Steuerungssoftware. Die am Reinigungsroboter angebrachten elektronischen Module 5, 6, 7, (Rechner) werden sowohl für den Antrieb der Räder 11 und den Wasserverbrauch sowie für die verschiedenen Datenflüsse gebraucht, welche mittels Funk übertragen werden.

Außer der Montage von laser-, und ultraschallunterstützenden Reflektoren resp. Hilfsmittel für die Navigation braucht es keine baulichen Veränderungen in der Sporthalle. Der Reinigungsroboter liegt im Ruhestand in einer Be- und Entladungsbox (Roboterbox) im Geräteraum der Turnhalle, ohne Gefahr für die Benützer der Sporthalle. In der Nähe des Wartungsunterstandes (Roboterbox) kann ein flexibler Kaltwasseranschluss mit Reinigungsmittel - Dosierungsanlage mit Schlauch und ein flexibler Abwasseranschluss z. B. Abwasserschlauch mit Wasserpumpe zum nächsten Kanalisationsanschluss angebracht werden, um den Serviceprozess zu begünstigen.

Der Hallenwart / Hauswart kann qualifizierteren Arbeiten nachgehen, als sich mit dem täglichen Wischen oder dem wöchentlichen Nassreinigen des Sporthallenbodens zu beschäftigen. Durch die hohen Reinigungsintervalle des Reinigungsroboters entfallen sogar die Grundreinigungen des Hallenbodens. Dadurch dass alle relevanten elektronischen Daten für Betrieb, Service und die Verrechnung der Kosten (Autobilling) mit angebrachten Rechenmodulen (Rechner) mittels Funk gegenseitig übertragen werden können (Reinigungsroboter zu Funkempfänger z.B. Firmenzentrale und zurück), führt dieses neue innovative Serviceverfahren zu maßgeblichen weiteren betriebswirtschaftlichen Einsparungen und technischen Verbesserungen.

In einer besonders bevorzugten Variante des Reinigungsroboters ist das erfindungsgemässen Reinigungsverfahren für das Entfernen von Harzrückständen auf Sporthallenböden vorgesehen. Mit der erfindungsgemässen Einrichtung können mit einer geringfügigen Anpassung automatisch freistehende, grosse Flächen, insbesondere Sport-hallenflächen von Harzflecken autonom und ohne Personal in der nicht benützten Zeit (Nacht) gereinigt werden.

### Ausgangslage:

Das grosse Problem der Harzverunreinigung in Sporthallen entsteht generell durch den Spitzenhandballbetrieb, der das Harz für die bessere Haftung der Hand auf dem Handball benötigt. Leider sind Harze im Spitzenhandball nicht mehr wegzudenken. Das Fazit ist, dass es überall wo Handball gespielt wird, sehr stark mit Harz verschmutzte Sporthallenböden gibt, das mit einer konventionellen Nassreinigung (mit normalen wasserlöslichen Reinigungsmitteln) nicht vom Sportboden entfernt werden kann. Harze können nur mit wasserunlöslichen zum Teil giftigen und aggressiven Reinigungsmitteln wie z.B. terpentinhaltigen und ähnlichen Lösungsmitteln entfernt werden. Diese Produkte sind in der Handhabung wie sie im momentanen Reinigungsprozess angewendet werden gesundheitsschädlich (Hallenwart und Reinigungspersonal). Es gibt verschiedene Harze und Harzanwendungen (Kunstharze in Sprayform oder Kunst- und Baumharze als Paste). Je länger Harze auf dem Sporthallenboden haften, umso schwieriger wird das Entfernen dieses gefährlichen und verhärteten Schmutzteiles resp. Fleckens. Noch schlimmer als nur die Verschmutzung des Bodens, ist die Tatsache, dass Harze die gefährliche Eigenschaft haben, das Gleitverhalten des Sporthallenbodens punktuell entscheidend zu verändern. Der Harzflecken auf dem Sporthallenboden bremst den Sportler ungewollt rapid ab. Schwere Sportunfälle sind dadurch vorprogrammiert und auch an der Tagesordnung. Diese gefährliche Erkenntnis wird auch von der Schweizerischen Unfallversicherungsanstalt und der Schweizerischen Beratungsstelle für Unfallverhütung bestätigt. Die Ist-Reinigung bei einer starken Verschmutzung mit Harzflecken am Boden läuft sehr personalintensiv und gesundheitsschädlich für das Reinigungspersonal ab. Erschwerend kommt noch dazu, dass die Dreifach-Sporthallen dann für mindestens 1-2 Tage gesperrt werden müssen. Dies führt zu zusätzlichen Belegungsproblemen mit Schulen und Vereinen. Denn das Entfernen kann nur in mühseliger Handarbeit mit Einscheibenmaschinen und giftigen Lösungsmitteln und unter sehr hohen Personalkosten (mindestens 2-4 Manntagen) erfolgen. Normale Fegsaugautomaten eignen sich hier nicht mehr. Das grosse Problem der Harzreinigung in Sporthallen ist mit dem heutigen Stand der Technik nicht gelöst und unwirtschaftlich. Es bestehen für Sportler wie auch für das Reinigungspersonal erhebliche gesundheitliche Risiken. Hier ist ein neues Verfahren zum entfernen des Harzes ohne diese genannten Probleme längstens fällig.

Mit dem besonders bevorzugten Verfahren und der besonder bevorzugten Einrichtung kann die geschilderte Problematik technisch einwandfrei gelöst werden. Die Vorraussetzung für die erfolgreiche Umsetzung der Harzreinigung ist ein Reinigungsroboter wie andhand der Figuren 1 bis 4 beschrieben.

### Spezifikation und Ablauf der Harzreinigung mittels eines Reinigungsroboters

### 1. Vorreinigung

Der Hauswart lässt nach der letzten Turnstunde am Abend den Reinigungsroboter in der Halle eine normale Nassreinigung (mit der Bürstenwalze) durchführen, damit alle wässerlöslichen Verschmutzungen und allfälligen Haare und andere Schmutzpartikel aufgenommen werden können. Dies ist sehr wichtig und muss vorher zwingend ausgeführt werden, damit keine unnötigen zusätzlichen Verschmutzungen den Fliess belegen und ihn somit in seiner Aufnahmefähigkeit beinträchtigen.

### 2. Umbau und Einstellung des Reinigungsroboters zur Harzreinigung

Der Hauswart macht die normale tägliche Wartung am Reinigungsroboter. Er entleert den Reinigungsroboter (Schmutz- und Sauberwassertank) vollständig. Dazu wird der Roboter vorher über die Fahrräder pneumatisch oder mechanisch angehoben und die Fahrräder werden mittels Bremsen fixiert. Jetzt umhüllt er die beiden Bürstenwalzen mit einem rauen und dafür speziell entwickelten Einwegfliess. Dieser hat an beiden Enden einen Längsklettverschluss. Die Montage des Einwegfliesses auf die vorhandene Bürstenwalze am Reinigungsroboter geschieht durch gleichmässiges Aufrollen in Fahrtrichtung der Bürstenwalzen. Dies verhindert ein Abrollen beim Reinigungsvorgang. Damit die beiden Bürstenwalzen nicht für die Fliessmontage ganz demontiert werden müssen, werden die Bürstenwalzen in einen Leerlauf geschaltet. Nach der Montage des Fliesses wird der Reinigungsroboter wieder in seine ursprüngliche Position geführt. Jetzt wird der Bürstendruck mittels Luftkompressors oder mechanischer Spindel und Steuerung nochmals auf den gewünschten Wert für die Harzreinigung erhöht! Die Bürstenumdrehungen können auch auf ein berechnetes Maximum gesteuert werden, da ja kein Schmutzwasser auf die Ableittrommel gespritzt werden muss! Es kann als eine kleine Überdehnung der durch den Fliess geschützten Kunststoffborsten erfolgen. Das hat zur Folge, dass der Reinigungsroboter schneller und kräftiger reinigen kann. Der Druck und die Geschwindigkeit werden elektronisch über die manuelle Steuerung "Harzreinigung" ausgelöst.

### 3. Befüllen des Reinigungsroboters mit Lösungsmitteln

Nachdem am Reinigungsroboter der Walzendruck und die beiden Klettfliesse montiert resp. eingestellt worden sind, wird der Reinigungstank mit dem speziellen Harzreinigungsmittel (Lösungsmittel) befüllt! Die Dosierung resp. Sprühmenge ist im Programm enthalten. Sie ist in Abhängigkeit des Harzproduktes und der Zeitdauer der Haftung auf dem Turnhallenboden! Hier gibt es mindestens drei Reinigungsprogrammierungen (kurz, mittel oder lang). Es kann sein, dass das Produkt unverdünnt (100%) angewendet wird oder in einer Konzentration von ca. 10-50 %, je nach Art der Verschmutzung und Situation vor Ort!

### 4. Durchführung der Reinigung

Bei der Harzreinigung wird die Verschmutzung resp. das gelöste Harz an ein Austausch- resp. Einwegfliess gebunden. Die Geschwindigkeit ist variabel und hängt mit dem Reinigungsprogramm resp. Reinigungsverfahren zusammen. Die Programmierung Stufe 1 entspricht einer normalen Verschmutzung mit Harz mit einer Flächenleistung von ca. 60 m2 pro Minute diese Nachtreinigung dauert in der Praxis ca. 0,5 Std., je nach Verschmutzungsgrad. Die Programmierung Stufe 2 entspricht einer mittleren Verschmutzung mit einer Flächenleistung von ca. 30 m2 pro Minute diese Nachtreinigung dauert in der Praxis ca. 1 Std., je nach Verschmutzungsgrad. Die Programmierung Stufe 3 entspricht einer sehr starken Verschmutzung durch Harze mit einer Flächenleistung von 15 m2 pro Minute diese Nachtreinigung dauert in der Praxis ca. 1,5 Std.. Nach dem der Hallenwart entschieden hat, welcher Verschmutzungsgrad der Sporthallenboden aufweist, wird der Reinigungsroboter für die Harzreinigung programmiert! Das Vorsprühen der Hallenbodenabschnitte darf nicht zu gross sein, da sonst das Lösungsmittel vorher verdunstet. Es darf aber auch nicht zu klein sein, ansonsten sich der Harz schlecht löst, da er eine zu geringe Einwirkungszeit kriegt. Auch hier wird eine stufenlose, flexible Programmierung am Reinigungsroboter vorhanden sein (X beliebige Einstellungen von Laufmetern Vorsprühen und x beliebige Fahrgeschwindigkeit des Roboters), damit sich dieser der Halle und Verschmutzung anpasst. Die unterschiedliche Dosierung des Reinigungsproduktes wirkt sich auf das Verdunstungsverhalten am Boden aus. Der Reinigungsroboter wird daher auf höchstens 2 Bahnen vorsprühen (Durchschnitt) können, bevor das Fliess den Harz am Boden mit den schnell rotierenden Fliesswalzen aufnehmen wird. In der Praxis heisst das, dass der Reinigungsroboter zuerst mit angehobenen Walzen 2 Hin- und Rückfahrten für das Aufsprühen des Harzreinigungsmittels durchführen wird. Dann wird er mit angepressten Fliesswalzen diese 4 Bahnen (2 Hin- und Rückfahrten)ganz langsam reinigen resp. den Harz an das Fliess binden. Dies wiederholt sich, bis die ganze Sporthallenfläche gereinigt ist. Das Aufsprühen kann mit einer schnelleren Laufgeschwindigkeit erfolgen als die Reinigungsfahrt (muss nicht sein, kann auch über die Dosierung der lösungsmittelbeständigen Sprühpumpen reguliert werden).

### 5. Beendigung und Nachreinigung nach der Harzreinigung

Nach der erfolgten Reinigung, welche ausschliesslich in der Nacht geschieht (damit keine Personen die giftigen Lösungsmittel einatmen müssen), geht der Reinigungsroboter in seine Ausgangsstellung zurück und wartet, bis der Hallenwart am nächsten Morgen die verschmutzten Einwegfliesse wieder abmontiert und entsorgt. Ein Fliess reicht absolut für eine Harzreinigung in einer Dreifachsporthalle aus, da im Vorfeld die Halle vom normalen Schmutz nass vorgereinigt worden ist und die Harzreinigung im besten Fall voraussichtlich wöchentlich erfolgen wird. Erfahrungen mit Tellerpads an Einscheibenreinigungsmaschinen haben ergeben, dass diese problemlos das Harz von einer ganzen Dreifachsporthalle in das Oberflächenmaterial aufnehmen können. Den Rest des lösungsmittelhaltigen Spezialreinigers muss der Hallenwart aus dem Frischwassertank entfernen, (wird über den Servicewagen erfolgen) und dann muss er sofort wieder die normale Sporthallenpflegereinigungsmischung in den Reinigungsroboter einfüllen. Eine gründliche Reinigung des Frischwassertankes muss nicht erfolgen. Der Reinigungsroboter wird wieder für die normale Nassreinigung programmiert. Jetzt wird die ganze Halle nochmals normal nass gereinigt, damit allfällige Striemen und Reste des Harzreinigungsmittels sauber entfernt werden können. Der lästige Geruch des Lösungsmittels wird ebenfalls durch die abschliessende Nassreinigung zusätzlich neutralisiert. Das wichtige und richtige Gleitverhalten des Sporthallenbodens wird wieder optimal hergestellt. Der Sporthallenboden präsentiert sich wieder wie neu resp. wie am ersten Nutzungstag.

### Fazit:

Erstmals kann das Entfernen von Harz vom Turnhallenboden täglich oder wöchentlich, ohne Schliessung (mittels gründlicher Nachtreinigung) und Personal (wirtschaftlicher als alle bisherigen Reinigungsmethoden) in der Sporthalle erfolgen. Dadurch entstehen nachweislich weniger Sportunfälle und dem wichtigen Thema der Arbeitsicherheit am Arbeitsplatz (Hallenwart und Reinigungspersonal) wird vollumfänglich Rechnung getragen. Diese wirtschaftliche und gesundheitsfördernde neue Erfindung ist gewerblich anwendbar und erfüllt damit die Anforderungen der amtlichen Patentanmeldung.

Der zur Harzreinigung vorgesehene bevorzugte Ausführungsform des Reinigungsroboters ist in Figur 5 perspektivisch und mit nebeneinander angeordneten Einzelteilen dargestellt, dessen Bezugszeichen wie folgt beschrieben sind:
- 1: Deckel
- 2: Chassis
- 3: Verschalung links
- 4: Verschalung rechts
- 5: Laser
- 6: Frischwassertank
- 7: Wasserpumpe
- 8: Antriebsmotoren
- 9: Steuerschrank mit Rechner
- 10: Pneumatische Höhenverstellung
- 11: Zahnradantrieb
- 12: Rad
- 13: Antriebsrad
- 14: Bürsten
- 15: Ableittrommel
- 16: Sprühbalken
- 17: Anschlussplatten
- 18: Luftdrucktank
- 19: Abwasserbehälter
- 20: Batterien
- 21: Ladegerät

## Patentansprüche

1. Verfahren zum Harzreinigen der Böden von Sporthallen mittels eines Reinigungsroboters zum vollautomatischen Nassreinigen, bestehend aus einem länglichen Fahrgestell (10) mit zwei randseitig angeordneten Rädern (11) und zwei Reihen von in Fahrtrichtung hintereinander angeordneten parallelen Reinigungswalzen (9), einem über den Walzen (9) liegenden Reinigungswassertank (2) und einem weiteren über den Walzen (9) liegenden Schmutzwassertank (3), zwei als Antrieb für die Räder (11) dienende Elektromotoren (1) sowie zwischen dem Reinigungswassertank (2) und dem Schmutzwassertank (3) angebrachten elektronischen Modulen (5,6,7) für den Antrieb der Räder (11) und zur automatischen
Steuerung des Reinigungsroboters, **dadurch gekennzeichnet, dass** die beiden Reinigungswalzen mit je einem Vlies umhüllt sind und dass der Reinigungsroboter über den Sporthallen-boden in Längsrichtung auf und ab pendelnd in einem ersten Zyklus mit angehobenen Walzen Harzreinigungsmittel auf den Boden aufsprüht und anschließend in einem zweiten Zyklus mit auf den Boden gepressten Walzen den Boden vom Harz befreit.

2. Verfahren zum Harzreinigen von Sporthallenböden nach Anspruch 1, **dadurch gekennzeichnet, dass** nach dem Aufsprühen und Einwirken des Harzreinigungsmittels dieses mit dem auf den Walzen ( 9 ) aufgebrachten Vlies auf den Boden gedrückt wird, und dass das Harz mit angepressten Vlieswalzen durch 2 Hin- und Rückfahrten (4 Bahnen) ganz langsam gereinigt und an das Vlies gebunden wird.

## Claims

1. Procedure for cleaning resin from sports hall floors using a cleaning robot for fully automatic wet cleaning, consisting of an oblong chassis (10) with two wheels on the side (11) and two rows of cleaning rolls (9) in parallel in the direction of travel, a solution tank (2) above the rolls (9) and a recovery tank (3) above the rolls (9), two electric motors (1) for driving the wheels (11) as well as electronic modules (5, 6 & 7) between the solution tank (2) and the recovery tank (3) for driving the wheels (11) and automatic control of the cleaning robot **characterised by** the two cleaning rolls (9) being each wrapped with a fleece and the cleaning robot moving across the sports hall floor travelling back and forth in the longitudinal direction in a first cycle with raised rolls while spraying a resinous cleaning agent onto the floor and then, in a second cycle, removing the resin from the floor with the rolls pressed down on the floor.

2. Procedure for cleaning resin from sports hall floors as in Claim 1, **characterised by** the fact that after the resinous cleaning agent has been sprayed on and allowed to sink in, this is pressed onto the floor by the fleece on the rolls (9) and that the resin is slowly cleaned off by the pressure of the fleece rolls moving back and forth twice (4 passes) and absorbed by the fleece.

## Revendications

1. Procédé pour le nettoyage résinique des sols de gymnases de sport au moyen d'un robot de nettoyage pour le nettoyage par voie humide entièrement automatique consistant en un châssis mobile de forme oblongue (10) avec deux roues montées latéralement (11) et deux rangées de cylindres de nettoyage (9) parallèles disposées l'une derrière l'autre dans le sens de la marche, un réservoir d'eau de nettoyage (2) situé au-dessus des cylindres (9) et un autre réservoir d'eau usée (3) situé au-dessus des cylindres (9), deux moteurs électriques (1) servant d'entraînement aux roues (11) ainsi que des modules électroniques (5,6,7) montés entre le réservoir d'eau de nettoyage (2) et le réservoir d'eau usée (3) pour l'entraînement des roues (11) et pour le pilotage automatique du robot de nettoyage, **se caractérisant par le fait que** les deux cylindres de nettoyage (9) sont entourés chacun d'une toison et que le robot de nettoyage pulvérise par des allées et venues au-dessus du sol du gymnase de sport dans le sens oblong par un mouvement pendulaire dans un premier cycle avec cylindres relevés un produit de nettoyage résinique sur le sol et ensuite dans un deuxième cycle par les cylindres pressés au sol débarrasse le sol de la résine.

2. Procédé pour le nettoyage résinique des sols de gymnases de sport conformément à l'exigence, **se caractérisant par le fait qu'**après la pulvérisation et l'action du produit nettoyant à la résine celui-ci est pressé au moyen des cylindres (9) revêtus de toison au sol, et que la résine par les cylindres revêtus de toison par 2 allées et venues (4 courses) est très lentement nettoyée et fixée sur la toison.
